# EUROPÄISCHE PATENTSCHRIFT

(11) **EP 1 542 811 B1**
(45) Veröffentlichungstag und Bekanntmachung des Hinweises auf die Patenterteilung: **07.11.2007**
(21) Anmeldenummer: 03769221.7
(22) Anmeldetag: 26.09.2003
(51) Int. Cl.: B07C 1/16

(54) **VORRICHTUNG ZUR MESSUNG DER BIEGESTEIFIGKEIT VON FLACHEN SENDUNGEN**
DEVICE FOR MEASURING THE BENDING STRENGTH OF FLAT CONSIGNMENTS
DISPOSITIF POUR MESURER LA RESISTANCE AU PLIAGE D'ENVOIS PLATS

(30) Priorität: 27.09.2002 DE 10245358
(43) Veröffentlichungstag der Anmeldung: 22.06.2005
(73) Patentinhaber: SIEMENS AKTIENGESELLSCHAFT, 80333 München (DE)
(72) Erfinder: VOGEL, Rainer, 78467 Konstanz (DE); ZIMMERMANN, Armin, 78464 Konstanz (DE); GROEGOR, Erich, 78464 Konstanz (DE)
(86) Internationale Anmeldenummer: PCT/DE2003/003220
(87) Internationale Veröffentlichungsnummer: WO 2004/030835

(56) Entgegenhaltungen:
- EP-A- 0 829 720

## Beschreibung

Die Erfindung betrifft eine Vorrichtung zur Messung der Biegesteifigkeit von flachen Sendungen in Längsrichtung, die in einem Förderweg hintereinander transportiert werden.

Für die Bearbeitung von flachen Sendungen in automatischen Sortieranlagen ist es erforderlich, vorher die Steifigkeit der Sendungen zu messen, da die Maschinenfähigkeit der Sendungen zu einem großen Teil von der Sendungssteifigkeit abhängt. Sendungen mit zu steifem Inhalt können zur Beschädigung von Sortieranlage und Sendung führen, weshalb sie vorher identifiziert und separiert werden müssen.
Je genauer die Sendungssteifigkeit ermittelt werden kann, desto geringer ist die Anzahl der beschädigten Sendungen und der Maschinenbeschädigungen.

Bei den bekannten Lösungen durchlaufen die Sendungen einen gekrümmten Abschnitt des als Deckbandsystem ausgeführten Förderweges, in welchem die Auslenkung der Sendungen gemessen wird. Weisen die Sendungen eine geringe Biegesteifigkeit in Längsrichtung auf, so schmiegen sie sich an das Umlenkglied an und es findet so gut wie keine Auslenkung statt. Bei hoher Längssteifigkeit werden die vorderen und hinteren Teile der steifen Abschnitte entsprechend ausgelenkt.

In der DE-OS 15 74 164 wird diese Auslenkung mittels angefederter Rolle abgetastet. Diese Rollen sind aber schwingungsanfällig und neigen daher zu Überschwingungen, was die Genauigkeit der Messergebnisse verringert. Eine zunehmende Sendungsdicke bewirkt einen zunehmenden Stoß auf die angefederte Rolle bzw. auf die Vorderkante der Sendung, was verstärkt zu Überschwingungen der Rolle und zu ungewollten Verschiebungen der Sendungen gegeneinander führen kann.

Zur Vermeidung dieser Nachteile wurde eine Lösung bekannt (DE 196 00 231 C2), bei der die Auslenkung berührungslos mittels Entfernungssensoren unter Berücksichtigung der Sendungsdicken gemessen wird.
In beiden Fällen ist die Ermittlung des Steifigkeitsprofils über die Sendungslänge nicht möglich.
Darüber hinaus ist in der EP 0 829 720 A1 eine Vorrichtung zur Messung der Biegesteifigkeit einer bewegten blattförmigen Materialbahn beschrieben, bei der die Materialbahn über zwei Umlenkrollen geführt wird und eine dazwischen angeordnete Auslenkrolle die Materialbahn auslenkt. Während die Materialbahn durchläuft, wird sie um einen bestimmten konstanten Betrag ausgelenkt. Die dabei auf die Auslenkrolle wirkende Kraft wird über die Bahnlänge kontinuierlich gemessen und daraus wird dann die Biegesteifigkeit ermittelt, wobei noch besondere Maßnahmen zur Eliminierung des Einflusses der Bahnspannung (zusätzliche periodische Auslenkung der Materialbahn um einen geringen Betrag) durchgeführt werden.

Bekannt wurde auch eine Lösung zur online Messung der Steifigkeit von Tafeln, insbesondere Holztafeln, (EP 841 554 A2), bei der auf die bewegten Tafeln eine mit einer Rolle versehene Auslenkvorrichtung mit einer bestimmten Kraft drückt und die Auslenkung ein Maß für die Steifigkeit darstellt. Tafeln mit erheblichen Dickenunterschieden können hiermit nicht betriebssicher und hinreichend genau gemessen werden.

Der Erfindung liegt die Aufgabe zugrunde, eine Vorrichtung zur Messung der Biegesteifigkeit von flachen Sendungen in Längsrichtung, die in einem Förderweg hintereinander transportiert werden, zu schaffen, die mit hoher Genauigkeit die Biegesteifigkeit in Längsrichtung von Sendungen unterschiedlichen Formates und unterschiedlicher Dicke misst und die auch die Messung der Biegesteifigkeit über die Sendungslänge gestattet.

Erfindungsgemäß wird die Aufgabe durch eine Vorrichtung mit den Merkmalen des Anspruches 1 gelöst.

Um den Einfluss der Sendungsdicke bei der Messung zu eliminieren und um mechanische Beanspruchungen der Sendungen und der Auslenkvorrichtung zu vermeiden, befindet sich am Förderweg eine an die Steuereinrichtung angeschlossene Messeinrichtung zur Ermittlung der Dicke jeder Sendung. Die Auslenkvorrichtung im nicht ausgelenkten Zustand und/oder die Lagerstellen werden für jede Sendung vor Beginn der jeweiligen Steifigkeitsmessung so verfahren, dass ihr Abstand senkrecht zur Transportrichtung annähernd der jeweiligen Sendungsdicke entspricht.

Vorteilhafte Ausgestaltungen der Erfindung sind in den Unteransprüchen dargelegt.
So ist es vorteilhaft, wenn die Steuereinrichtung so ausgebildet ist, dass die Auslenkvorrichtung solange im ausgelenkten Zustand verbleibt, bis die Sendungshinterkante die hinterste Lagerstelle verlassen hat und der Steifigkeitsverlauf über die Länge jeder Sendung ermittelt wird.
Vorteilhaft ist es auch, wenn die Steuereinrichtung so ausgebildet ist, dass erst bei einer über eine festgelegte Länge hinaus gemessenen unzulässigen Biegesteifigkeit ein Aussonderungssignal für diese Sendung ausgelöst wird. Dadurch können Sendungen mit steifem Inhalt kurzer Länge die Sortieranlage durchlaufen, da erst ab einer bestimmten Länge des zu steifen Inhalts eine Beschädigung der Sendungen oder der Sortiermaschinen erfolgt.

Das Messmittel zur Ermittlung der Größe der Auslenkung der Sendungen ist günstigerweise in Höhe der bewegbaren Auslenkvorrichtung angeordnet.
Um Sendungen mit gebundener Kante und deren Lage zu erkennen, ist es vorteilhaft, zusätzlich ein Messmittel zur Ermittlung der Größe der Auslenkung der Sendungen an einer anderen Sendungshöhe anzuordnen und die Steuereinrichtung derart auszubilden, dass sie bei durch die beiden Messmittel bilden, dass sie bei durch die beiden Messmittel ermittelten ungleichen Auslenkungen eine Sendung mit gebundener Kante detektiert und jene Sendungskante als gebundene Kante identifiziert, zu der sich das Messmittel mit der geringeren Auslenkung am nächsten befindet.
Damit bei der Messung auf die bewegten Sendungen keine störenden Reibkräfte wirken, sind die Lagerstellen und der die Sendungen berührende Teil der Auslenkvorrichtung als Rollen ausgebildet.
Die Messmittel zur Ermittlung der Größe der Auslenkung sind für eine berührungslose Messung vorteilhaft als Abstandssensoren ausgeführt.

Anschließend wird die Erfindung anhand der Zeichnungen in einem Ausführungsbeispiel näher erläutert.

Dabei zeigen
- FIG 1: eine schematische Draufsicht auf eine Messvorrichtung mit Messung der Auslenkung und mit zwei Lagerstellen in Ruhestellung und einem Distanzsensor;
- FIG 2: eine schematische Draufsicht auf eine Messvorrichtung mit Messung der Auslenkung und mit zwei Lagerstellen und einem Distanzsensor in Messposition (ausgelenkter Zustand);
- FIG 3: eine schematische Seitenansicht der Messvorrichtung nach FIG 1;
- FIG 4: eine schematische Draufsicht auf eine Messvorrichtung mit Kraftmessung und mit zwei Lagerstellen in Ruhestellung;
- FIG 5: eine schematische Draufsicht auf eine Messvorrichtung mit Kraftmessung und mit zwei Lagerstellen in Messposition (ausgelenkter Zustand) ;
- FIG 6: eine schematische Draufsicht auf eine Messvorrichtung mit Messung der Auslenkung und mit einer Lagerstelle in Ruhestellung;
- FIG 7: eine schematische Draufsicht auf eine Messvorrichtung mit Messung der Auslenkung und mit einer Lagerstelle in Messposition (ausgelenkter Zustand);
- FIG 8: eine schematische Seitenansicht einer Messvorrichtung mit Messung der Auslenkung und mit zwei Lagerstellen in Ruhestellung und zwei Distanzsensoren;
- FIG 9: eine schematische Seitenansicht der Messvorrichtung nach FIG 8 mit einer Sendung mit unten liegender, gebundener Kante in Messposition (ausgelenkter Zustand);
- FIG 10: eine schematische Seitenansicht der Messvorrichtung nach FIG 8 mit einer Sendung mit oben liegender, gebundener Kante in Messposition (ausgelenkter Zustand);
- FIG 11: eine schematische Seitenansicht der Messvorrichtung nach FIG 8 mit einer Sendung ohne gebundener Kante in Messposition (ausgelenkter Zustand).

Wie in FIG 1 bis 3 dargestellt, werden die Sendungen 4 in dem Förderweg in stehender Position, eingeklemmt zwischen schmalen Transportriemen 1,2 eines Deckbandsystems, transportiert. In einem geraden Abschnitt befindet sich die Einrichtung zum Messen der Sendungssteifigkeit in Längsrichtung. Dabei wird der Transportriemen 2 an zwei beabstandeten, räumlich festen Stützrollen 3 zum Abstützen der Sendungen 4 über ihre gesamte Höhe in zwei Teilriemen 2a,2b aufgeteilt. Zwischen den beiden Stützrollen 3, die bei der Messung als Lagerstelle dienen, befindet sich auf der anderen Seite des Deckbandsystems, also am Transportriemen 1, eine in den Förderweg hinein bewegbare Auslenkvorrichtung 5, die bei der Auslenkung die Sendungen 4 mit einer Rolle berührt. Die Rolle wird mittels eines Aktors, z.B. ein Servomotor, entsprechend vor- und zurückbewegt. Zwischen den beiden Teiltransportriemen 2a und 2b, der Rolle der Auslenkvorrichtung 5 gegenüber und auf deren Höhe befindet sich ein Messmittel 6 zum Ermitteln der Größe der Auslenkung. Dieses Messmittel ist als Laserdistanzsensor ausgeführt. Da die Stützrollen 3 räumlich fest sind und damit Sendungen 4 dort eine definierte Lage besitzen, wird der Transportriemen 1 entsprechend der Sendungsdicke von den Stützrollen 3 abgehoben. Damit einlaufende Sendungen 4 nicht gegen die Rolle der Auslenkvorrichtung 5 stoßen, wird die Rolle mit dem Aktor gemäß der jeweiligen Sendungsdicke, die vorher mittels einer nicht dargestellten Dickenmesseinrichtung ermittelt wurde, so vorjustiert, dass der Abstand der Rolle der Auslenkvorrichtung 5 von der Verbindungsgeraden zwischen den Teilriemen 2a und 2b, während die Sendung die Auslenkvorrichtung 5 passiert, annähernd der Sendungsdicke entspricht. Mit einer ebenfalls nicht dargestellten Lichtschranke werden die Sendungsvorder- und -hinterkanten detektiert.
Da die Transportgeschwindigkeit des Deckbandsystems bekannt ist, ist auch die Lage jeder Sendung 4 zu jedem Zeitpunkt einschließlich der Länge der Sendung bekannt.
Nachdem die Vorderkante der jeweiligen Sendung 4 die in Transportrichtung vorderste Lagerstelle / Stützrolle 3 erreicht hat, wird die Rolle der Auslenkvorrichtung 5 mit einer festgelegten konstanten Kraft in den Förderweg ausgelenkt und damit die Sendung 4 durchgebogen. Diese Durchbiegung wird mit dem Laserdistanzsensor gemessen und charakterisiert die Sendungssteifigkeit.

Ein Maß für die Sendungssteifigkeit kann auch ermittelt werden, wenn wie aus FIG 4 und 5 ersichtlich die Sendungen 4 um einen konstanten Weg ausgelenkt werden, und die dafür notwendige Kraft, die in der Aktorsteuerung ermittelt wird, als Maß für die Sendungssteifigkeit dient. Zur Realisierung des konstanten Weges befindet sich an einem Anschlag 7 ein Schalter, dessen Schaltglied durch die Sendung betätigt wird und dadurch den Aktorantrieb der Auslenkvorrichtung abschaltet. Dadurch wird sichergestellt, dass nur die zur Sendungsdurchbiegung notwendige Kraft ermittelt wird.
Die Messung erfolgt solange, bis die Hinterkante der Sendung 4 die in Transportrichtung hintere Stützrolle 3 verlassen hat. Dadurch erhält man einen entsprechenden Steifigkeitsverlauf, mit dem dann besser entschieden werden kann, ob die jeweilige Sendung 4 in einer Sortiermaschine störungsfrei verarbeitet werden kann. Dabei ist nicht die Höhe der Biegesteifigkeit über eine kurze Länge besonders gefährlich, sondern wegen der vielen Umlenkungen in der Sortiermaschine die unzulässige Biegesteifigkeit über eine größere Länge.
Ist es notwendig, die Biegesteifigkeit in Längsrichtung sehr kurzer Sendungen 4 zu messen, die kleiner oder gleich dem Abstand zwischen den zwei Lagerstellen sind, so werden die Sendungen 4 bei der Messung in einer Lagerstelle mit einer Stützrolle 8 und einer Führungsrolle 11 einseitig eingespannt (FIG 6 und FIG 7). In diesem Fall wird am einlaufenden Teil der Messanordnung durch die glatte Führungsfläche 11 oder durch Führungsrollen eine definierte Lage des durchgehenden Transportriemens 2 gesichert. Die Auslenkvorrichtung 5 mit der Rolle am Ende befindet sich auf der Seite des Transportriemens 1 und der andere Riemenstrang ist in zwei Teile, Transportriemen 1a und 1b, unterteilt. Der Transportriemen 1a wird am einlaufenden Teil an einer Stützrolle 8 umgelenkt, die entsprechend der gemessenen Sendungsdicke annähernd senkrecht zur Transportrichtung verfahren wird. (Sendungsdicke = Abstand zwischen Stützrolle 8 und Führungsfläche 11). Sobald die Vorderkante der einlaufenden Sendung 4 die Rolle der Auslenkvorrichtung 5 erreicht hat, erfolgt die Auslenkung der Rolle mit festgelegter konstanter Kraft in den Förderweg hinein und damit die Verbiegung der Sendung 4 über die Stützrolle 8. Damit die Sendungen 4 im Förderkanal verbleiben, befindet sich in Transportrichtung vor der Stützrolle 8 ein Leitblech 12, das verhindert, dass dünne Sendungen 4 mit geringer Biegesteifigkeit bei der relativ hohen Transportgeschwindigkeit die Messvorrichtung nach außen verlassen und eine Störung verursachen. Anschließend gelangen die ausgelenkten Sendungen 4 an den zweiten Transportriemen 19 des Riemenstranges 1, der über zwei Umlenkrollen 9,10 geführt ist und einen Einlaufbereich bildet, in dem die ausgelenkten Sendungen 4 wieder in das Deckbandsystem mit den dicht aneinander angeordneten Transportriemen 1,2 geführt werden. Die Größe der Auslenkung der Sendungen 4 wird ebenfalls mit einem entsprechenden Messmittel 6 (Laserdistanzsensor) gemessen, das sich gegenüber der Rolle der Auslenkvorrichtung 5 zwischen der Stützrolle 8 und der Umlenkrolle 10 in Höhe der Rolle der Auslenkvorrichtung 5 befindet. In diesem Falle muss aber bei der Ermittlung der Auslenkung der Sendungen 4 deren gemessene Dicke berücksichtigt werden.
Eine Vielzahl von Sendungen 4 besteht aus Zeitschriften mit gebundenen Kanten. Diese gebundenen Kanten weisen eine höhere Biegesteifigkeit als der Rest der Zeitschrift auf. Die Information über die Lage der gebundenen Kante (unten oder oben) ist für eine Weiterverarbeitung wichtig. Dafür ist kurz über der Grundplatte 14 direkt unter dem ersten Messmittel zur Ermittlung der Größe der Auslenkung noch ein weiteres entsprechendes Messmittel 13 angeordnet (FIG 8).

Anhand der Messergebnisse beider Messmittel 6,13 (Laserdistanzsensoren) kann dann entschieden werden, ob eine gebundene Kante vorhanden ist und wenn ja, wo sie sich befindet. Befindet sich gemäß FIG 9 die gebundene Kante unten, so wird dort durch das Messmittel 13 wegen der hohen Steifigkeit eine geringere Auslenkung als beim darüber befindlichen Messmittel 6 gemessen. In FIG 10 registriert das obere Messmittel 6 eine geringere Auslenkung als das untere Messmittel 13, was wie erkennbar eine Sendung 4 mit oben liegender gebundener Kante kennzeichnet. Ist die Auslenkung an beiden Messmitteln 6,13 annähernd gleich, ist keine gebundene Kante vorhanden.

## Patentansprüche

1. Vorrichtung zur Messung der Biegesteifigkeit von flachen Sendungen in Längsrichtung, die in einem Förderweg hintereinander transportiert werden, die am Förderweg in einem geraden Abschnitt ein oder zwei Lagerstellen (3 oder 8,11) hintereinander in Transportrichtung und vor der in Transportrichtung hinteren Lagerstelle (3) und hinter der in Transportrichtung vorderen Lagerstelle (3) eine in den Förderweg annähernd senkrecht dazu bewegbare Auslenkvorrichtung (5) zum Verbiegen der Sendungen (4) aufweist und die einen die Sendungskanten detektierenden Sensor für die Auslösung des Messvorganges sowie ein Messmittel (6) zum Ermitteln der Größe der Auslenkung der Sendungen (4) und/oder ein Messmittel zum Ermitteln der Größe der Auslenkkraft und eine Steuereinrichtung zur Ansteuerung der Auslenkvorrichtung sowie zur Auswertung der Sensor- und Messmittelsignale derart, dass die Größe der Auslenkung der Sendungen (4) bei festgelegter konstanter Auslenkkraft oder die Größe der Auslenkkraft für eine stets gleiche Auslenkung der Auslenkvorrichtung (5) als Maß für die Biegesteifigkeit dient, besitzt, wobei die Steuereinrichtung weiterhin so ausgebildet ist, dass die Auslenkvorrichtung (5) zur Durchbiegung der Sendungen (4) in den Förderweg bewegt wird, sobald die jeweilige Sendungsvorderkante die in Transportrichtung vorderste Lagerstelle (3) oder bei nur einer Lagerstelle (8,11) die Auslenkvorrichtung (5) erreicht hat und maximal solange im ausgelenkten Zustand verbleibt, bis die Sendungshinterkante die hinterste Lagerstelle (3) verlassen hat und wobei sich am Förderweg eine an die Steuereinrichtung angeschlossene Messeinrichtung zur Ermittlung der Dicke jeder Sendung (4) befindet und die Auslenkvorrichtung (5) im nicht ausgelenkten Zustand und/oder die Lagerstellen (3,8,11) für jede Sendung (4) vor Beginn der jeweiligen Steifigkeitsmessung so verfahren werden, dass ihr Abstand senkrecht zur Transportrichtung annähernd der jeweiligen Sendungsdicke entspricht.

2. Vorrichtung nach Anspruch 1, wobei die Steuereinrichtung so ausgebildet ist, dass die Auslenkvorrichtung (5) solange im ausgelenkten Zustand verbleibt, bis die Sendungshinterkante die hinterste Lagerstelle (3) verlassen hat und ein entsprechender Steifigkeitsverlauf ermittelt wird.

3. Vorrichtung nach Anspruch 2, wobei die Steuereinrichtung so ausgebildet ist, dass erst bei einer über eine festgelegte Länge hinaus gemessenen unzulässigen Biegesteifigkeit ein Aussonderungssignal für diese Sendung (4) ausgelöst wird.

4. Vorrichtung nach Anspruch 1, wobei das Messmittel zur Ermittlung der Größe der Auslenkung der Sendungen (4) in Höhe der bewegbaren Auslenkvorrichtung (5) angeordnet ist.

5. Vorrichtung nach Anspruch 4, wobei zusätzlich ein Messmittel (13) zur Ermittlung der Größe der Auslenkung der Sendungen (4) an einer anderen Sendungshöhe angeordnet ist und die Steuereinrichtung derart ausgebildet ist, dass sie bei durch die beiden Messmittel (6,13) ermittelten ungleichen Auslenkungen eine Sendung (4) mit gebundener Kante detektiert und jene Sendungskante als gebundene Kante identifiziert, zu der sich das Messmittel (6 oder 13) mit der geringeren Auslenkung am nächsten befindet.

6. Vorrichtung nach Anspruch 1, wobei die Lagerstellen (3,8) und der die Sendungen (4) berührende Teil der Auslenkvorrichtung (5) als Rollen ausgebildet sind.

7. Vorrichtung nach Anspruch 1, wobei die Messmittel (6,13) zur Ermittlung der Größe der Auslenkung als Abstandssensoren ausgeführt sind.

## Claims

1. Apparatus for measuring the flexural rigidity in the longitudinal direction of flat items of mail which are transported one after another on a conveying path, which apparatus has, on the conveying path in a straight section, one or two bearing points (3 or 8, 11) one after another in the transport direction and has, before the rear bearing point (3) in the transport direction and after the front bearing point (3) in the transport direction, a deflection apparatus (5) that can be moved into the conveying path, approximately perpendicular thereto, in order to bend the items of mail (4), and which has a sensor detecting the edges of the items of mail and triggering the measuring operation, and also a measuring means (6) for determining the magnitude of the deflection of the items of mail (4) and/or measuring means for determining the magnitude of the deflection force and a control device for driving the deflection apparatus and also for evaluating the sensor and measuring means signals in such a way that the magnitude of the deflection of the items of mail (4) with a defined constant deflection force, or the magnitude of the deflection force for an always identical deflection of the deflection apparatus (5) is used as a measure of the flexural rigidity, the control device, furthermore, being designed such that the deflection apparatus (5) for bending the items of mail (4) is moved into the conveying path as soon as the respective front edge of the item of mail has reached the foremost bearing point (3) in the transport direction or, in the case of only one bearing point (8, 11), has reached the deflection apparatus (5) and remains in the deflected state at most until the rear edge of the item of mail has left the rearmost bearing point (3), and there being on the conveying path a measuring device, connected to the control device, for determining the thickness of each item of mail (4), and the deflection apparatus (5), in the nondeflected state, and/or the bearing points (3, 8, 11) for each item of mail (4) being moved before the start of the respective rigidity measurement such that their distance perpendicular to the transport direction corresponds approximately to the respective thickness of the item of mail.

2. Apparatus according to Claim 1, the control device being designed such that the deflection apparatus (5) remains in the deflected state until the rear edge of the item of mail has left the rearmost bearing point (3) and a corresponding rigidity trend is determined.

3. Apparatus according to Claim 2, the control device being designed such that only in the event of an inadmissible flexural rigidity measured over a defined length is a separation signal for this item of mail (4) triggered.

4. Apparatus according to Claim 1, the measuring means for determining the magnitude of the deflection of the items of mail (4) being arranged at the level of the movable deflection apparatus (5).

5. Apparatus according to Claim 4, a measuring means (13) for determining the magnitude of the deflection of the items of mail (4) additionally being provided at a different height of an item of mail, and the control device being designed such that, in the event of nonuniform deflections determined by the two measuring means (6, 13), it detects an item of mail (4) with a bound edge and identifies as a bound edge that edge of the item of mail to which the measuring means (6 or 13) with the lower deflection is closest.

6. Apparatus according to Claim 1, the bearing points (3, 8) and the part of the deflection apparatus (5) that touches the items of mail (4) being designed as rollers.

7. Apparatus according to Claim 1, the measuring means (6, 13) for determining the magnitude of the deflection being designed as distance sensors.

## Revendications

1. Dispositif de mesure dans la direction longitudinale de la résistance au pliage d'envois plats qui sont transportés les uns derrière les autres dans une voie de transport, dispositif qui a sur la voie de transport dans un tronçon rectiligne un ou deux emplacements (3 ou 8, 11) de stockage l'un derrière l'autre dans la direction de transport et, avant l'emplacement (3) de stockage arrière dans la direction de transport et derrière l'emplacement (3) de stockage avant dans la direction de transport, un dispositif (5) de déviation dans la voie de transport, qui en lui est à peu près perpendiculaire et qui est destiné à plier les envois (4), et qui a un capteur détectant les bords des envois pour le déclenchement de l'opération de mesure, ainsi qu'un moyen (6) de mesure pour déterminer la valeur de la déviation des envois (4) et/ou un moyen de mesure pour déterminer la valeur de la force de déviation et un dispositif de commande pour commander le dispositif de déviation ainsi que pour exploiter les signaux du capteur et du moyen de mesure de façon à ce que la valeur de la déviation des envois (4), pour une force de déviation constante fixée, ou la valeur de la force de déviation, pour une déviation toujours la même du dispositif (5) de déviation, serve de mesure de la résistance au pliage, le dispositif de commande étant en outre constitué de telle façon que le dispositif (5) de déviation est, pour plier les envois (4), déplacé dans la voie de transport dès que le bord respectif avant de l'envoi a atteint l'emplacement (3) de stockage le plus en avant dans la direction de transport ou, s'il n'y a qu'un emplacement (8, 11) de stockage, le dispositif (5) de déviation reste dans l'état dévié au maximum jusqu'à ce que le bord arrière de l'envoi a quitté l'emplacement (3) de stockage le plus en arrière et dans lequel il se trouve sur la voie de transport un dispositif de mesure, qui est raccordé au dispositif de commande et qui est destiné à déterminer l'épaisseur de chaque envoi (4) et le dispositif (5) de déviation à l'état non dévié et/ou les emplacements (3, 8) de stockage sont déplacés pour chaque envoi (4) avant le début de la mesure respective de résistance de façon à ce que sa distance perpendiculairement à la direction de transport corresponde à peu près à l'épaisseur respective de l'envoi.

2. Dispositif suivant la revendication 1, dans lequel le dispositif de commande est constitué de façon à ce que le dispositif (5) de déviation reste à l'état dévié jusqu'à ce que le bord arrière de l'envoi a quitté l'emplacement (3) de stockage le plus en arrière et qu'une courbe correspondante de résistance a été déterminée.

3. Dispositif suivant la revendication 2, dans lequel le dispositif de commande est constitué de telle façon qu'un signal de tri de cet envoi (4) n'est déclenché que pour une résistance au pliage inadmissible mesurée au-delà d'une longueur fixée.

4. Dispositif suivant la revendication 1, dans lequel le dispositif de mesure pour la détermination de la valeur de la déviation des envois (4) est disposé au niveau du dispositif (5) de déviation mobile.

5. Dispositif suivant la revendication 4, dans lequel en plus un moyen (13) de mesure de détermination de la valeur de la déviation des envois (4) est disposé à un autre niveau de l'envoi et le dispositif de commande est constitué de telle façon qu'il détecte, pour des déviations inégales déterminées par les deux moyens (6, 13) de mesure un envoi ayant un bord relié et identifie chaque bord d'envoi en tant que bord relié dont le moyen (6 ou 13) de mesure, ayant la déviation la plus petite, est le plus proche.

6. Dispositif suivant la revendication 1, dans lequel les emplacements (3, 8) de stockage et la partie du dispositif (5) de déviation, qui touche les envois (4), sont constitués sous la forme de rouleaux.

7. Dispositif suivant la revendication 1, dans lequel les moyens (6, 13) de mesure pour la détermination de la valeur de la déviation sont réalisés sous la forme de capteurs de distance.
